# EUROPÄISCHE PATENTSCHRIFT

(11) **EP 1 385 635 B1**
(45) Veröffentlichungstag und Bekanntmachung des Hinweises auf die Patenterteilung: **12.09.2012**
(21) Anmeldenummer: 02727525.4
(22) Anmeldetag: 05.04.2002
(51) Int. Cl.: B05C 5/00, G03C 1/74, D21H 23/48

(54) **VORRICHTUNG ZUM ABSAUGEN EINER LUFTGRENZSCHICHT VON EINER LAUFENDEN MATERIALBAHN UND VORRICHTUNG ZUM BESCHICHTEN EINER LAUFENDEN MATERIALBAHN MIT EINER DERARTIGEN ABSAUGEVORRICHTUNG**
DEVICE FOR SUCTIONING AN AIR BOUNDARY LAYER FROM A RUNNING WEB OF MATERIAL AND APPARATUS FOR COATING A RUNNING WEB USING SAID SUCTION DEVICE
DISPOSITIF POUR ASPIRER UNE COUCHE LIMITE D'AIR D'UNE BANDE DE MATIERE EN MOUVEMENT ET DISPOSITIF DE REVÊTEMENT D'UNE BANDE DE MATIERE EN MOUVEMENT L'UTILISANT.

(30) Priorität: 09.04.2001 DE 10117667
(43) Veröffentlichungstag der Anmeldung: 04.02.2004
(73) Patentinhaber: ANDRITZ HYDRO AG, ABMB, 8180 Bülach (CH)
(72) Erfinder: METZGER, Rolf, CH-8305 Dietlikon (CH); FREDIANI, Luca, CH-8057 Zürich (CH); HOLTMANN, Bruno, CH-8157 Dielsdorf (CH); HARDEGGER, Hans, CH-8606 Greifensee (CH)
(74) Vertreter: Thul, Hermann
(86) Internationale Anmeldenummer: PCT/EP2002/003775
(87) Internationale Veröffentlichungsnummer: WO 2002/081102

(56) Entgegenhaltungen:
- EP-A- 0 489 978
- EP-A- 0 974 403
- GB-A- 1 282 044
- US-A- 5 181 963
- US-A- 6 162 502
- "CURTAIN COATING" RESEARCH DISCLOSURE, KENNETH MASON PUBLICATIONS, HAMPSHIRE, GB, Bd. 16, Nr. 189, Januar 1980 (1980-01), Seiten 15-16, XP002132160 ISSN: 0374-4353

## Beschreibung

### Technisches Gebiet

Die Erfindung betrifft eine Vorrichtung zum Absaugen einer Luftgrenzschicht von einer laufenden, von einer Walze umgelenkten Materialbahn sowie einer Vorrichtung zum Beschichten einer laufenden Materialbahn mit einer derartigen Absaugevorrichtung.

### Stand der Technik

Zum Beschichten von laufenden Materialbahnen wie Papier- oder Kartonbahnen, Kunststoff- oder Metallfolien sind sogenannte Curtain-Coater bekannt, bei denen das Beschichtungsmaterial (Klebstoffdispersionen, Pigmentstreichfarbe etc.) aus einer Schlitzdüse in einem freifallenden Vorhang auf die Materialbahn aufgetragen wird. Um mit einem Curtain-Coater sehr gleichmäßig zu beschichten, ist es erforderlich, daß der aus der Schlitzdüse fallende Vorhang stabil, ohne Schwankungen und ohne Lufteinschlüsse auf die Bahn aufgelegt wird. Dabei bereitet die an der Bahn anhaftende Luftgrenzschicht insbesondere bei hohen Bahngeschwindigkeiten von mehr als 400 mlmin Probleme. Die an der Bahn anhaftende Luftgrenzschicht löst unregelmäßige Schwankungen des Vorhangs aus und führt zu Lufteinschlüssen, die zu Ungleichmäßigkeiten in der Beschichtungsdicke führen.

Aus der EP 0489978-A1 ist ein Curtain-Coater für die Herstellung von fotografischen Materialien bekannt, bei dem vor der Schlitzdüse ein schildförmiges Element ("air shield") angeordnet ist, das zur Entfernung der Luftgrenzschicht dient. Das Element ist im Bereich einer Umlenkwalze für die Bahn angeordnet und erstreckt sich kreisbogenförmig gekrümmt über einen bestimmten Winkelbereich der Umlenkwalze. Das Element ist so gestaltet, daß im Einlaufbereich und im Auslaufbereich Zonen bestimmt werden, in denen der Luftwiderstand größer ist als in einer Zone zwischen den beiden Bereichen. In der Zone zwischen den Bereichen mit größerem Luftwiderstand befindet sich eine Kammer, die zur Verminderung des Drucks an eine Saugpumpe angeschlossen ist. Der Abstand zwischen den dichtend wirkenden Elementen an der Einlauf- und Auslaufseite und der Umlenkwalze beträgt zwischen 0,5 mm und 2 mm. Der Abstand zwischen den auslaufseitigen Ende des schildförmigen Elements und dem Vorhang beträgt zwischen 5 mm und 30 mm.

### Darstellung der Erfindung

Der Erfindung liegt die Aufgabe zugrunde, eine Vorrichtung zu schaffen, die es ermöglicht, die Luftgrenzschicht von einer breiten (3 m und mehr) Bahn bei hohen Bahngeschwindigkeiten (1000 m/min und mehr) so zu vermindern, daß ein nachfolgend angeordneter Curtain-Coater das Beschichtungsmaterial gleichmäßig aufträgt.

Diese Aufgabe wird dadurch gelöst, daß im Bereich einer die Materialbahn umlenkenden Walze ein Saugkasten mit folgenden Merkmalen angeordnet ist:
- Der sich in seiner Breite über die axiale Länge der Umlenkwalze erstreckende Saugkasten ist zur Umlenkwalze hin offen und an ein Sauggebläse angeschlossen,
- er weist eine einlaufseitige und eine auslaufseitige Dichtung auf, die jeweils einen Spalt mit der Bahn bilden und sich über die axiale Länge der Umlenkwalze erstrekken, wobei sich zumindest das Ende der einlaufseitigen Dichtung und der Anfang der auslaufseitigen Dichtung im Umlenkungsbereich der Bahn auf der Umlenk-
- walze befinden,
- an jeder Stirnseite der Umlenkwalze enthält der Saugkasten eine stirnseitige Dichtung, die sich außen neben der Stirnseite parallel mit geringem Abstand von dieser erstreckt,
- die auslaufseitige Dichtung bildet mit der Bahn einen Auslaufspalt, dessen Höhe und in Bahnlaufrichtung gemessene Länge über die gesamte Breite des Saugkastens im wesentlichen konstant ist, wobei die Länge mehr als 10 mm, vorzugsweise mehr als 30 mm, insbesondere 50 mm - 70 mm, beträgt und die Spalthöhe in Abhängigkeit von der Bahngeschwindigkeit so gewählt ist, daß der Wert des Produkts Bahngeschwindigkeit (in m/min) x Spalthöhe (in mm) kleiner als 1500 ist.
- der über den Walzenumfang gemessene Abstand zwischen dem Ende der Einlaufdichtung (10) und dem Anfang der Auslaufdichtung (11) mehr als 10 mm, vorzugsweise 50 mm-500 mm, beträgt.

Nach der Erfindung wird kein sogenannter "air shield", sondern ein Saugkasten eingesetzt, um die Luftgrenzschicht abzusaugen. Dabei hat sich gezeigt, daß für die Absaugwirkung die Gestaltung der auslaufseitigen Dichtung von entscheidender Bedeutung ist. Diese wird in Abhängigkeit von der Bahngeschwindigkeit so angeordnet und gestaltet, daß die Luftgrenzschicht auf der Bahn und auf den Rändern der Umlenkwalze unmittelbar hinter der Dichtung sehr weitgehend verringert ist. Der Vorhang aus Beschichtungsmaterial eines in diesem Bereich angeordneten Curtain-Coaters wird somit nicht mehr störend beeinträchtigt.

Die Unteransprüche enthalten bevorzugte, da besonders vorteilhafte Ausgestaltungen der Erfindung.

### Kurze Beschreibung der Zeichnung

Nachfolgend wird die Erfindung anhand von Ausführungsbeispielen näher erläutert, die in der Zeichnung grob schematisch dargestellt sind.
- Figur 1: zeigt die Seitenansicht eines Curtain-Coaters, bei dem die Schlitzdüse so angeordnet ist, daß der Vorhang entlang der Scheitellinie einer die Bahn abstützenden Umlenkwalze auf die Bahn fällt.
- Figur 2: zeigt in vergrößerter Darstellung die Vorrichtung zum Absaugen der Luftgrenzschicht.
- Figur 3: zeigt einen Curtain-Coater, bei dem der Vorhang aus Beschichtungsmaterial hinter der Umlenkwalze auf die Bahn fällt.
- Figur 4: zeigt die Absaugevorrichtung des Curtain-Coaters nach Figur 3 in vergrößerter Darstellung.

### Wege zur Ausführung der Erfindung

Die in den Figuren dargestellte Beschichtungsvorrichtung dient zum Auftragen eines Dispersionshaftklebstoffes (z. B. eines Acrylats) in wässriger Lösung auf eine silikonisierte Papierbahn 1. Aufgrund ihrer vorteilhaften Eigenschaften läßt sich die Vorrichtung auch zum Auftragen anderer Dispersionen auf Papier, Kunststoffolien oder dünne Bänder oder zum Beschichten von Papier- oder Kartonbahnen mit Streichfarbe einsetzen.

Die Beschichtungsvorrichtung enthält eine Schlitzdüse 2, die oberhalb des Laufs der Bahn 1 in einem Gestell aufgehängt ist. Die Schlitzdüse 2 ist an eine Zufuhr für Beschichtungsmaterial angeschlossen und weist an ihrer Unterseite eine schlitzförmige Öffnung auf, aus der das Beschichtungsmaterial austritt und einen freifallenden Vorhang 3 bildet, der auf die Bahnoberfläche fällt. Die Breite der Schlitzdüse 2 ist größer als die Breite der zu beschichtenden Bahn 1. Vor der Schlitzdüse 2 wird die Bahn 1 von einer Umlenkwalze 4 umgelenkt, die sich in ihrer axialen Länge über die gesamte Arbeitsbreite der Beschichtungsvorrichtung, i.e. die maximale Breite einer zu beschichtenden Bahn 1, erstreckt.

An beiden Längsseiten der Beschichtungsvorrichtung sind unterhalb der Schlitzdüse 2 Randrinnen 5 angeordnet, die den Vorhang 3 auf die gewünschte Beschichtungsbreite begrenzen. Die Randrinnen sind jeweils am Gestell der Düse 2 befestigt, so daß sie bei einer Verschiebung der Düse 2 in oder gegen Bahnlaufrichtung mitbewegt werden. In den Randrinnen 5 wird das an den Vorhangrändern abgetrennte Beschichtungsmaterial aufgefangen und gegen Bahnlaufrichtung in eine Auffangwanne 6 abgeführt. Die Auffangwanne 6 ist unmittelbar vor der Umlenkwalze 4 angeordnet. Beim Start des Beschichtungsvorganges wird die Schlitzdüse 2 mit den an ihr befestigten Elementen in den Bereich oberhalb der Auffangwanne 6 bewegt. Dort wird zunächst ein stabiler Vorhang 3 erzeugt, der in die Auffangwanne 6 fällt. Anschließend wird die Schlitzdüse 2 in ihre Arbeitsposition oberhalb der Umlenkwalze 4 (Figur 1) oder kurz dahinter (Figur 3) bewegt.
Die Ausführungsform nach Figur 1 dient dazu, eine Beschichtung mit einer Breite geringer als die Bahnbreite aufzutragen. Auf der beschichteten Bahn 1 bleiben so beschichtungsfreie Ränder. Bei der Ausführungsform nach Figur 3 wird die Bahn 1 über ihre gesamte Breite beschichtet. Der Vorhang 3 ist dazu breiter als die Bahn 1. Die Schlitzdüse 2 befindet sich in ihrer Arbeitsposition mit Abstand hinter der Scheitellinie der Umlenkwalze 4, damit unterhalb des Vorhangs 3 eine Wanne 7 angeordnet werden kann, von der das seitlich neben den Bahnrändern herabfallende Beschichtungsmaterial aufgefangen wird. Die Bahn 1 wird in dem Bereich unterhalb der Schlitzdüse 2 waagerecht geführt und anschließend von einer zweiten Umlenkwalze 8 nach unten abgelenkt.

Zum Absaugen der Luftgrenzschicht von der Bahn 1 und den Rändern der Umlenkwalze 4 ist mit geringem Abstand in Bahnlaufrichtung vor der Schlitzdüse 2 eine Absaugevorrichtung angeordnet, die in den Figuren 2 und 4 vergrößert dargestellt ist.

Im Umlenkungsbereich der Umlenkwalze 4 ist ein Saugkasten 8 angeordnet, der zur Umlenkwalze 4 - also zur Bahn 1 - hin offen ist und über mindestens eine in die Rückwand mündende Saugleitung 9 an ein Sauggebläse angeschlossen ist. Der Saugkasten 8 erstreckt sich in seiner Breite über die gesamte axiale Länge der Umlenkwalze 4. An seiner Einlaufseite weist er eine Einlaufdichtung 10 und an seiner Auslaufseite eine Auslaufdichtung 11 auf, die sich jeweils über die axiale Länge der Umlenkwalze 4 erstrecken und mit der Bahn 1 einen Spalt 12, 13 bilden. Zumindest das Ende der Einlaufdichtung 10 und der Anfang der Auslaufdichtung 11 befinden sich im Umlenkungsbereich der Bahn 1 auf der Umlenkwalze 4. An jeder Stirnseite der Umlenkwalze 4 enthält der Saugkasten 8 eine stirnseitige Dichtung 14, die sich außen neben der Stirnseite parallel mit geringem Abstand von dieser erstreckt. Für eine ausreichende Abdichtung an den Stirnseiten erstrecken sich die Dichtelemente 14 mit einer radial zur Umlenkwalze 4 gemessenen Breite von mindestens 10 mm, vorzugsweise mehr als 15 mm, in den stirnseitigen Bereich der Umlenkwalze 4 hinein.

Die Auslaufdichtung 11 ist so angeordnet und gestaltet, daß sich ein Auslaufspalt 13 mit der Bahn 1 bildet, dessen Höhe und in Bahnlaufrichtung gemessene Länge über die gesamte Breite des Saugkastens 8, also über die gesamte axiale Länge der Umlenkwalze 4, im wesentlichen konstant ist. Die Länge des Auslaufspalts 13 beträgt mehr als 10 mm, vorzugsweise mehr als 30 mm, insbesondere 50 mm - 70 mm. Die Höhe des Auslaufspalts 13 wird in Abhängigkeit von der Bahngeschwindigkeit so gewählt, daß der Wert des Produkts Bahngeschwindigkeit (in m/min) x Spalthöhe (in mm) kleiner als 1500 ist. Bei einer Bahngeschwindigkeit von 1000 m/min ist die Spalthöhe somit geringer als 1,5 mm.

Der über den Walzenumfang gemessene Abstand zwischen dem Ende der Einlaufdichtung 10 und dem Anfang der Auslaufdichtung 11 beträgt 50 mm - 500 mm. In diesem Bereich wird die Luftgrenzschicht durch den Unterdruck in dem Saugkasten 8 von der Bahn 1 abgesaugt. Es hat sich gezeigt, daß die Absaugung verbessert wird, wenn die Einlaufdichtung 10 und die Auslaufdichtung 11 so gestaltet sind, daß sie jeweils an ihrem Einlauf- und Auslaufende eine scharfe Kante aufweisen. Zumindest die Auslaufdichtung 11 ist daher an ihrem Einlauf- und ihrem Auslaufende scharfkantig gestaltet, bevorzugt weist auch die Einlaufdichtung 10 zumindest an ihrem Auslaufende eine entsprechend scharf gestaltete Kante auf.

Für eine gleichmäßige Verteilung des Unterdrucks in der Saugkammer 8 ist in dieser zumindest eine mit regelmäßig verteilten Öffnungen versehene Wand 15 angeordnet, die sich quer über die gesamte Breite des Saugkastens 8 erstreckt. Bevorzugt wird die Wand 15 von einem Lochblech gebildet, der den hinteren Bereich der Saugkammer 8 mit der Saugleitung 9 von dem vorderen Bereich abtrennt, der zur Bahn 1 hin geöffnet ist. Die Wand 15 stabilisiert zusätzlich den Aufbau des Saugkastens 8.

Zur weiteren Verbesserung des Ablösens der Luftgrenzschicht ist in dem Saugkasten 8 eine Korona-Aufladeelektrode 16 angeordnet, die mit einer Hochspannungsquelle verbunden ist. Eine derartige Korona-Aufladeelektrode und ihre Verwendung zum Ablösen einer gasförmigen laminaren Grenzschicht ist ausführlich in der EP 0837824-B1 beschrieben. Als Gegenelektrode an der anderen Bahnseite wirkt die Umlenkwalze 4, die dazu aus einem leitenden Material, beispielsweise aus Metall, gefertigt und geerdet ist. Die Aufladelektrode 8 erstreckt sich über die Breite des Saugkastens 8 und weist eine Reihe von parallel ausgerichteten Spitzen 17 auf, die zur Bahn 1 hin gerichtet sind. Die anliegende Hochspannung bewirkt, daß aus den Spitzen 17 der Aufladeelektrode 16 Elektronen oder Positronen austreten, die in der Luftgrenzschicht Turbulenzen erzeugen und diese somit aufwirbeln. Die Spitzen 17 erstrecken sich möglichst nahe an die Bahn 1, wobei der Abstand der zur Bahn 1 0,1 mm - 10 mm, vorzugsweise 1 mm - 5 mm beträgt. Der Abstand quer zur Bahn 1 zwischen zwei Spitzen 17 beträgt ca. 5 mm.

Bei den in den Figuren 1 und 3 dargestellten Beschichtungsvorrichtungen ist der Saugkasten 8 jeweils so angeordnet, daß der Abstand vom Ende der Auslaufdichtung 11 zum aus der Schlitzdüse 2 austretenden Vorhang 3 10 mm - 200 mm, vorzugsweise 20 mm - 70 mm, beträgt. Bei diesem Abstand ist zum einen gewährleistet, daß sich auf dem Weg der Bahn zum Vorhang 3 keine neue störende Luftgrenzschicht aufbaut, zum anderen werden Störungen des Vorhangs 3 durch Ansaugen von Luft in den Auslaufspalt 13 vermieden. Damit bei der Beschichtungsvorrichtung nach Figur 3 der geringe Abstand der Auslaufdichtung 11 zum Vorhang 3 eingehalten werden kann, ist der dort verwendete und in Figur 4 dargestellte Saugkasten 8 an seinem Ende verlängert ausgebildet. Das Ende des Saugkastens 8 mit der Auslaufdichtung 11 erstreckt sich über die Scheitellinie der Umlenkwalze 4 hinweg.

Vorteilhafterweise ist die obere Begrenzung des Saugkastens 8 so gestaltet, daß er nur wenig über den Umfang der Umlenkwalze 4 nach oben hinausragt. Dies ermöglicht es, die Randrinnen 5 oberhalb des Saugkastens 8 unmittelbar oberhalb des Bahnlaufs so anzuordnen, daß sie etwas gegen die Bahnlaufrichtung nach unten geneigt verlaufen, damit das aufgefangene Beschichtungsmaterial in die Wanne 6 abläuft. Bevorzugt ist der Saugkasten 8 von der Umlenkwalze 4 abschwenkbar gelagert, damit eine neue Bahn 1 in die Beschichtungsvorrichtung eingeführt werden kann. Zusätzlich wird so seine zur Bahn 1 hin offene Vorderseite für Wartungsarbeiten zugänglich.

## Patentansprüche

1. Vorrichtung zum Absaugen einer Luftgrenzschicht von einer laufenden, von einer Walze (4) umgelenkten Materialbahn (1) mit einem im Bereich der umlenkenden Walze (4) angeordneten Saugkasten (8), der folgende Merkmale aufweist;
a) Der Saugkasten (8) erstreckt sich In seiner Breite über die axiale Länge der Umlenkwalze (4), ist zur Umlenkwalze (4) hin offen und an ein Sauggebläse angeschlossen,
b) Er weist eine einlaufseltige und auslaufteitige Dichtung (10, 11), die jeweils einen Spalt (12, 13) mit der Bahn (1) bilden und sich über die axiale Länge der Umlenkwalze (4) erstrecken, wobei sich zumindest das Ende der einlaufseltigen Dichtung (10) und der Anfang der auslaufseitigen Dichtung (11) Im Umlenkungsbereich der Bahn (1) auf der Umlenkwalze (4) befinden,
c) an jeder Stirnselte der Umlenkwalze (4) enthält der Saugkasten (8) eine stirnseitige Dichtung (14), die sich außen neben der Stirnseite parallel mit geringem Abstand von dieser erstreckt,
d) die auslaufseitige Dichtung (11) mit der Bahn (1) einen Auslaufspalt (13) bilden kann, dessen Höhe und in Bahnlaufrichtung gemessene Länge über die gesamte Breite des Saugkastens (8) im wesentlichen konstant ist, wobei die Länge mehr als 10 mm, vorzugsweise mehr als 30 mm, insbesondere 50 mm - 70 mm, beträgt und die Spalthöhe In Abhängigkeit von der Bahngeschwindigkeit (m/min) x Spalthöhe (in mm) kleiner als 1500 ist und
e) der über den Walzenumfang gemessene Abstand zwischen dem Ende der Einlaufdichtung (10) und dem Anfang der Auslaufdichtung (11) beträgt 50 mm - 500 mm.

2. Vorrichtung nach Anspruch 1, **dadurch gekennzeichnet, daß** die Auslaufdichtung (11) an ihrem Einlauf- und ihrem Auslaufende scharkantig gestaltet ist.

3. Vorrichtung nach einem der Ansprüche 1 und 2, **dadurch gekennzeichnet, daß** in der Saugkammer (8) eine sich quer erstreckende, mit Öffnungen versehene Wand (15) angeordnet ist, die den hinteren Bereich mit der Saugleitung (9) von dem vorderen Bereich abtrennt, der zur Bahn (1) hin geöffnet ist.

4. Vorrichtung nach einem der Ansprüche 1 bis 3, **dadurch gekennzeichnet, daß** der Saugkasten (8) von der Umlenkwalze (4) abschwenkbar gelagert ist.

5. Vorrichtung nach einem der Ansprüche 1 bis 4, **dadurch gekennzeichnet, daß** in dem Saugkasten (8) eine Korona-Aufladeelektrode (16) mit einer Reihe von parallelen zur Bahn (1) hingerichteten Spitzen angeordnet ist, die mit einer Hochspannungsquelle verbunden ist.

6. Vorrichtung nach Anspruch 5, **dadurch gekennzeichnet, daß** die Spitzen (17) der Elektrode (16) einen Abstand zur Bahn (1) von 0,1 mm -10 mm, vorzugsweise 1 mm - 5 mm, aufweisen.

7. Vorrichtung zum Beschichten einer laufenden Materialbahn (1) mit einer Schlitzdüse (2), aus der das Beschichtungsmaterial in einem freifallenden Vorhang (3) austritt und einer vor der Schlitzdüse (2) angeordneten Vorrichtung zur Entfernung der an der Bahn (1) anhaftenden Luftgrenzschicht, **dadurch gekennzeichnet, daß** in Bahnlaufrichtung vor der Schlitzdüse (2) eine Vorrichtung gemäß einem der Ansprüche 1 bis 8 angeordnet ist.

8. Vorrichtung nach Anspruch 7, **dadurch gekennzeichnet, daß** der Saugkasten (8) so angeordnet ist, daß der Abstand vom Ende der Auslaufdichtung (11) zum aus der Schlitzdüse (2) austretenden Vorhang (3) 10 mm - 200 mm, vorzugsweise 20 mm - 70 mm beträgt.

## Claims

1. Device for sucking an air boundary layer away from a moving material web (1) deflected by a roll (4), having a suction box (8) which is arranged in the region of the deflecting roll (4) and which has the following features:
a) the suction box (8) extends in its width over the axial length of the deflection roll (4), is open towards the deflection roll (4) and is connected to a suction fan,
b) it has a seal (10, 11) on the inlet side and outlet side, which each form a gap (12, 13) with the web (1) and extend over the axial length of the deflection roll (4), at least the end of the seal (10) on the inlet side and the start of the seal (11) on the outlet side being located in the deflection region of the web (1) on the deflection roll (4),
c) at each end of the deflection roll (4), the suction box (8) has an end seal (14), which extends on the outside beside the end, parallel to and at a short distance from the latter,
d) the seal (11) on the outlet side is able to form an outlet gap (13) with the web (1), the height of which and the length of which, measured in the web running direction, are substantially constant over the entire width of the suction box (8), the length being more than 10 mm, preferably more than 30 mm, in particular 50 mm - 70 mm, and the gap height as a function of the web speed (m/min) x gap height (in mm) being less than 1500, and
e) the distance, measured over the circumference of the roll, between the end of the inlet seal (10) and the start of the outlet seal (11) is 50 mm - 500 mm.

2. Device according to Claim 1, **characterized in that** the outlet seal (11) is configured with a sharp edge at its inlet end and its outlet end.

3. Device according to either of Claims 1 and 2, **characterized in that** in the suction chamber (8) there is arranged a wall (15) extending transversely and provided with openings, which separates the rear region having the suction line (9) from the front region which is open towards the web (1).

4. Device according to one of Claims 1 to 3, **characterized in that** the suction box (8) is mounted such that it can be pivoted away from the deflection roll (4).

5. Device according to one of Claims 1 to 4, **characterized in that** in the suction box (8) there is arranged a corona discharge electrode (16) having a series of tips oriented parallel to the web (1), which is connected to a high-voltage source.

6. Device according to Claim 5, **characterized in that** the tips (17) of the electrode (16) have a spacing from the web (1) of 0.1 mm - 10 mm, preferably 1 mm - 5 mm.

7. Apparatus for coating a moving material web (1), having a slot nozzle (2), from which the coating material emerges in a free-falling curtain (3), and a device arranged in front of the slot nozzle (2) for removing the air boundary layer adhering to the web (1), **characterized in that**, in the web running direction, a device according to one of Claims 1 to 6 is arranged in front of the slot nozzle (2).

8. Apparatus according to Claim 7, **characterized in that** the suction box (8) is arranged in such a way that the distance from the end of the outlet seal (11) to the curtain (3) emerging from the slot nozzle (2) is 10 mm - 200 mm, preferably 20 mm - 70 mm.

## Revendications

1. Dispositif pour aspirer une couche interfaciale d'air d'une bande de matière (1) défilante déviée par un cylindre (4) comprenant une caisse aspirante (8) disposée dans une zone du cylindre de renvoi (4), lequel présente les caractéristiques suivantes :
a) la caisse aspirante (8) s'étend dans sa largeur sur la longueur axiale du cylindre de renvoi (4), est ouverte en direction du cylindre de renvoi (4) et raccordée à une soufflerie d'aspiration,
b) il présente une garniture d'étanchéité (10, 11) côté entrée et côté sortie, laquelle forme à chaque fois un interstice (12, 13) avec la bande (1) et s'étend sur la longueur axiale du cylindre de renvoi (4), au moins la fin de la garniture d'étanchéité côté entrée (10) et le début de la garniture d'étanchéité côté sortie (11) se trouvant dans la zone de renvoi de la bande (1) sur le cylindre de renvoi (4),
c) sur chaque côté frontal du cylindre de renvoi (4), la caisse aspirante (8) comprend une garniture d'étanchéité côté frontal (14) qui s'étend à l'extérieur à côté du côté frontal, parallèlement et à un faible écart de celui-ci,
d) la garniture d'étanchéité côté sortie (11) peut former avec la bande (1) un interstice de sortie (13) dont la hauteur et la longueur mesurée dans le sens de défilement de la bande sont pour l'essentiel constantes sur toute la largeur de la caisse aspirante (8), la longueur étant supérieure à 10 mm, de préférence supérieure à 30 mm, notamment comprise entre 50 mm et 70 mm, et la hauteur de l'interstice, en fonction de la relation vitesse de la bande (m/min) x hauteur de l'interstice (en mm), étant inférieure à 1500 et
e) l'écart entre la fin de la garniture d'étanchéité côté entrée (10) et le début de la garniture d'étanchéité côté sortie (11), mesuré sur le pourtour du cylindre, est de 50 mm à 500 mm.

2. Dispositif selon la revendication 1, **caractérisé en ce que** la garniture d'étanchéité côté sortie (11) est configurée avec des arêtes vives au niveau de son extrémité d'entrée et de sortie.

3. Dispositif selon l'une des revendications 1 et 2, **caractérisé en ce qu'**une paroi (15) munie d'ouvertures et s'étendant transversalement est disposée dans la caisse aspirante (8), laquelle sépare la zone arrière comprenant la conduite d'aspiration (9) de la zone avant, laquelle est ouverte en direction de la bande (1).

4. Dispositif selon l'une des revendications 1 à 3, **caractérisé en ce que** la caisse aspirante (8) est montée de manière à pouvoir s'écarter en pivotant du cylindre de renvoi (4).

5. Dispositif selon l'une des revendications 1 à 4, **caractérisé en ce que** dans la caisse aspirante (8) est disposée une électrode de charge à effet de couronne (16) munie d'une rangée de pointes orientées parallèlement à la bande (1), laquelle est reliée avec une source de haute tension.

6. Dispositif selon la revendication 5, **caractérisé en ce que** les pointes (17) de l'électrode (16) présentent un écart de 0,1 mm à 10 mm, de préférence de 1 mm à 5 mm, par rapport à la bande (1).

7. Dispositif d'enduction d'une bande de matière (1) défilante comprenant une buse à fente (2) hors de laquelle sort le matériau d'enduction dans un rideau (3) en chute libre et un dispositif disposé devant la buse à fente (2) pour éliminer la couche interfaciale d'air qui adhère sur la bande (1), **caractérisé en ce qu'**un dispositif selon l'une des revendications 1 à 6 est disposé avant la buse à fente (2), dans le sens de défilement de la bande.

8. Dispositif selon la revendication 7, **caractérisé en ce que** la caisse aspirante (8) est disposée de telle sorte que l'écart entre la fin de la garniture d'étanchéité côté sortie (11) et le rideau (3) qui sort de la buse à fente (2) est de 10 mm à 200 mm, de préférence de 20 mm à 70 mm.
